# EUROPÄISCHE PATENTSCHRIFT

(11) **EP 2 246 273 B1**
(45) Veröffentlichungstag und Bekanntmachung des Hinweises auf die Patenterteilung: **02.11.2011**
(21) Anmeldenummer: 09159063.8
(22) Anmeldetag: 29.04.2009
(51) Int. Cl.: B65D 85/42, B65D 5/50

(54) **Verpackung**
Packaging
Emballage

(43) Veröffentlichungstag der Anmeldung: 03.11.2010
(73) Patentinhaber: Dividella AG, 9472 Grabs (CH)
(72) Erfinder: Specker, Erich, 9450 Altstätten (CH); Hammer, Christoph, 8200 Schaffhausen (CH)
(74) Vertreter: Hepp Wenger Ryffel AG

(56) Entgegenhaltungen:
- EP-A- 0 895 939
- DE-A1- 2 164 283
- DE-A1- 2 923 228
- FR-A- 2 841 227
- US-A- 2 339 555
- US-A- 3 142 378
- US-A- 5 595 047

## Beschreibung

Die Erfindung betrifft eine Verpackung mit einer Verpackungseinlage zum lagemässigen Fixieren von Gegenständen gemäss dem Oberbegriff des Anspruchs 1. Derartige Verpackungseinlagen dienen vor allem der Aufnahme von länglichen Gegenständen, wobei sie vor allem in der Pharmaindustrie zum Verpacken von Ampullen, Fläschchen, Spritzen, Vials, etc. eingesetzt werden.

Eine gattungsmässig vergleichbare Verpackung mit einer Faltschachtel und einer darin eingesetzten Verpackungseinlage ist beispielsweise aus der WO 98/15461 bekannt geworden. Die Verpackungseinlage enthält Stege, die jeweils als aus einer Bodenebene aufgerichtete, dreieckförmige Hohlkörper ausgebildet sind. Die Verpackungseinlage wird aus einem einzigen Zuschnitt gebildet, der nach einem Aufrichtvorgang am Schachtelboden angeklebt wird. Die Stege weisen gegen eine Stegoberseite offene Ausschnitte auf, in welche längliche Gegenstände ablegbar sind. Das Verpackungsgut lässt sich so aus der Verpackung einfach entnehmen. Für bestimmte Anwendungen kann es jedoch erforderlich sein, eine zu einfache Entnahme der Gegenstände zu verhindern. Weiterhin fehlt der Verpackung auch eine so genannte "Garantiefunktion"; also die Anzeige, ob die Verpackung seit dem erstmaligen Füllen und Verschliessen durch den Hersteller unangetastet geblieben ist. Weiterhin eignet sich die Verpackung wenig für eine gruppenweise Handhabung. Derartige Verpackungen spielen eine zunehmende Rolle. So kann es für bestimmte Applikationen wichtig sein, verschiedene Wirkstoffe beispielsweise in Vials getrennt zu lagern, diese jedoch zusammen zu verabreichen. Solche Vial-Paare können beispielsweise je eine aktive Substanz und ein Lösungsmittel enthalten.

US 2,339,555 zeigt eine verschliessbare Verpackung zum Verpacken von Zündkerzen. Dabei weist die Verpackung eine äussere Schachtel auf, in welche eine Verpackungseinlage eingeschoben werden kann. Die Verpackungseinlage weist mehrere durch Sollbruchstellen getrennte Verpackungseinheiten auf, welche je eine Zündkerze aufnehmen.

DE 21 64 283 A1 zeigt eine Verpackung zum einzelnen Verpacken mehrerer Einzelportionen. Dabei weist die Verpackung mehrere Verpackungseinheiten auf, welche durch Sollbruchstellen voneinander getrennt sind. Die einzelnen Verpackungseinheiten weisen eine Verpackungseinlage auf, welche einstückig mit der Verpackungseinheit ausgebildet ist.

Es ist daher eine Aufgabe der vorliegenden Erfindung, die Nachteile des Bekannten zu vermeiden und insbesondere eine Verpackung der eingangs genannten Art zu schaffen, mit der eine verbesserte lagemässige Fixierung der Gegenstände in einer Verpackungseinlage erreicht werden kann und die mit einer Garantiefunktion ausgerüstet ist. Die Verpackung soll weiter einfach in der Handhabung sein und insbesondere eine vorteilhafte gruppenweise Lagerung von Gegenständen ermöglichen.

Diese oder andere Aufgaben werden mit einer Verpackung gelöst, die die Merkmale in Anspruch 1 aufweist.

Erfindungsgemäss weist eine Verpackung eine Faltschuchtel enthaltend einen Schachtelboden und eine Verpackungseinlage zum lagemässigen Fixieren von Gegenständen auf, die wenigstens einen Steg und im Steg angeordneten Aussparungen zur wenigstens teilweisen Aufnahme jeweils eines Gegenstands aufweist. Der Steg ist dabei auf einem bodenseitigen Abschnitt fixiert. Für diesen bodenseitigen Abschnitt wird nachfolgend der Einfachheit halber auch der Begriff "Bodenwandabschnitt" verwendet. Weiter kann vorzugsweise der wenigstens eine Steg durch einen Deckenwandabschnitt oder durch einen weiteren Abschnitt überdeckt sein. Dadurch, dass wenigstens der Bodenwandabschnitt mit Sollreisslinien versehen ist, können abreissbare Verpackungseinheiten definiert werden. Dadurch lässt sich eine Verpackungseinheit mit einem Gegenstand oder mit einer Gruppe von Gegenständen von der Verpackungseinlage auf einfache Art und Weise abtrennen.

Zusätzlich oder alternativ kann die Verpackungseinlage wenigstens einen Steg und im Steg angeordneten Aussparungen zur wenigstens teilweisen Aufnahme jeweils eines Gegenstands aufweisen. Die Verpackungseinlage kann weiter einander gegenüberliegende und miteinander verbundene oder verbindbare Abschnitte aufweisen, zwischen denen jeweils ein Gegenstand oder eine Gruppe von Gegenständen angeordnet sind. Wenigstens die beiden genannten Abschnitte können jeweils derart mit Sollreisslinien zum Vorgeben abreissbarer Verpackungseinheiten versehen sein, so dass eine Verpackungseinheit mit einem darin lagemässig fixierten Gegenstand oder mit einer Gruppe von darin lagemässig fixierten Gegenständen von der Verpackungseinlage abtrennbar ist.

Die Verpackungseinlage kann sich bevorzugt zum lagemässigen Fixieren von sich in einer Längsrichtung erstreckenden Gegenständen eignen. Die Verpackungseinlage kann hierfür Abschnitte aufweisen, die jeweils in Längsrichtung verlaufen und an die die in Längsrichtung sich erstreckenden Gegenstände anlegbar sind oder anliegen. Diese Abschnitte können je nach Ausführungsform der Bodenwandabschnitt und der Deckenwandabschnitt oder die einander gegenüberliegenden Seitenwandabschnitte sein.

Der wenigstens eine Steg kann quer zur Längsrichtung und bevorzugt etwa im rechten Winkel zur Längsrichtung verlaufen. Für diese Richtung des Stegs wird nachfolgend auch der Begriff "Stegrichtung " verwendet. Die Stege können im Querschnitt eine dreieckige, trapezförmige oder rechteckige Profilform aufweisen. Dieses Profil kann sich zur Bildung eines Hohlkörpers quer zur Längsrichtung (bzw. eben in Stegrichtung) erstrecken. Selbstverständlich sind aber auch andere Ausgestaltungen von Stegen im Querschnitt denkbar. In Frage kommt beispielsweise ein doppelwandiger, gegenüber einer Bodenebene aufgerichteter Steg, dessen Stegseitenwände aufeinander liegen und miteinander verklebt sein können.

Vorteilhaft kann es sein, wenn jeder Abschnitt (d.h. je nach Ausführungsform wenigstens der Bodenwandabschnitt und der Deckenwandabschnitt; oder die beiden Seitenwandabschnitte und gegebenfalls der Bodenwandabschnitt) mit Sollreisslinien versehen ist. So können einzelne Verpackungseinheiten auf einfache Art und Weise von der restlichen Verpackungseinlage abgetrennt werden. Da der Bodenwandabschnitt und der Deckenwandabschnitt oder die Seitenwandabschnitte einander gegenüberliegen und miteinander verbunden sind, ist gleichzeitig auch eine vorteilhafte Lagerung der Gegenstände in der Verpackungseinlage sichergestellt. Insbesondere kann mit dieser Anordnung auch gewährleistet werden, dass ein Gegenstand oder eine Gruppe von Gegenständen auch noch in abgetrennten Verpackungseinheiten sicher gelagert ist bzw. sind.

In einer vorteilhaften Ausführungsform können die Abschnitte (beispielsweise die erwähnten Seitenwandabschnitte) einem gemeinsamen Zuschnitt zugeordnet sein. In diesem Fall können die Abschnitte über weitere, durch Falz- oder Klapplinien von diesen getrennten Abschnitten miteinander verbunden sein.

Alternativ können die eingangs beschriebenen Abschnitte aber auch durch separate Teile aus Karton oder einem Kartonlaminat gebildet werden. Beispielsweise können Bodenwandabschnitt und Deckenwandabschnitt als separate flächige Teile ausgestaltet sein. Bodenwandabschnitt und Deckenwandabschnitt können über ein Zwischenteil miteinander verbunden sein, das den oder die Stege vorgeben kann. Zum Fixieren der Verbindung kann Klebstoff eingesetzt werden.

Zum Vorgeben von abreissbaren Verpackungseinheiten kann der wenigstens eine Steg mit Sollreisslinien und/oder Schnittlinien versehen sein. Mit dieser Anordnung lassen sich die Verpackungseinheiten besonders einfach von der Verpackungseinlage abtrennen.

Ein Steg kann sich in einer Stegrichtung über die Breite der Verpackungseinlage erstrecken. Anstatt eines durchgehenden Stegs kann eine Anordnung von Stegen auch in einzelne separate Stege (bzw. Stegsegmente) aufgeteilt sein, die sich jeweils nur über einen Teil der Breite der Verpackungseinlage erstrecken können.

Auf dem Bodenwandabschnitt können mehrere separate Stege in Stegrichtung nebeneinander angeordnet sein und die Sollreisslinien können zwischen den Stegen verlaufen.

Auf dem bodenseitigen Abschnitt oder auf dem Bodenwandabschnitt können separate Stege versetzt zueinander angeordnet sein, wobei die Sollreisslinien dem Versatz der Stegsegmente folgen. Besonders vorteilhaft können die Sollreisslinien etwa schlangenlinienförmig ausgestaltet sein, wobei die Schlangenlinienform durch den Versatz der Stegsegmente vorgegeben ist.

Auf dem Bodenwandabschnitt können einzelne, in Bezug auf die Stegrichtung voneinander beabstandete Stege angeordnet sein sein. Dabei kann jeder Steg mit je einer gegen eine Stegoberseite offene Aussparung zur Aufnahme eines Gegenstands versehen sein. Im durch den Abstand zwischen zwei Stegen gebildeten Zwischenraum kann ein weiterer Gegenstand aufnehmbar oder aufgenommen sein. Auf diese Weise kann die Lagerkapazität einer Verpackung optimiert werden.

Zum Bilden von Zweiergruppen oder Gegenstandspaaren kann die Verpackungseinlage besonders vorteilhaft vier hintereinander angeordnete Stege oder Stegsegmente aufweisen, die jeweils in einem Abstand zueinander angeordnet sind, wobei jeweils zwei Stege bzw. Stegsegmente je zur Lagerung eines Gegenstands dienen.

Eine vorteilhafte Ausführungsform kann sich weiter dadurch ergeben, wenn der wenigstens eine Steg eine Mehrzahl von gegen eine Stegoberseite offene und durch die Aussparungen vorgegebenen Ausschnitte zur Aufnahme jeweils eines Gegenstands aufweist. In diese Ausschnitte lassen sich beispielsweise längliche Gegenstände einfach ablegen und liegend darin lagern. Zum Versperren der gegen die Stegoberseite offenen Aussparungen kann die Verpackungseinlage den an die Stegoberseite vorzugsweise festgeklebte Deckenwandabschnitt als Abdeckung aufweisen. Der Deckenwandabschnitt (d.h. die Abdeckung) kann mit Sollreisslinien zum Sicherstellen der Abtrennfunktion der Verpackungseinlage versehen sein.

Wenigstens ein Steg kann ein aus einer Bodenebene aufgerichteter Hohlkörper mit zwei Stegseitenwänden und einer vorzugsweise parallel zur Bodenebene verlaufenden Stegoberseite sein. Seitlich an den Stegseitenwänden können auf der Bodenebene angeordnete Befestigungsabschnitte anschliessen, die vorzugsweise am Bodenabschnitt fixiert und vorzugsweise an diesem festgeklebt sind. Dabei können die Befestigungsabschnitte mit Sollreisslinien und alternativ mit Schnittlinien versehen sein, wobei diese Linien vorzugsweise kongruent zu den dem Bodenwand- oder Deckenwandabschnitten zugeordneten Sollreisslinien verlaufen können.

In einer alternativen Ausführungsform kann die Verpackungseinlage einen aus vorzugsweise einem Zuschnitt gefertigten und durch Klebe- und Falzoperationen geschaffenen Profilkörper aufweisen, der in Bezug auf einen Querschnitt ein Gegenstand oder eine Gruppe von Gegenständen umgibt. Der Steg kann dabei integrierender Bestandteil des Profilkörpers sein. Zum Verpacken von länglichen Gegenständen können die einander gegenüberliegenden, mit Sollreisslinien versehenen Seitenwandabschnitte wie die Gegenstände in Längsrichtung verlaufen.

Besonders vorteilhaft kann es sein, wenn der Profilkörper einen aus einer Bodenebene aufgerichteten Steg aufweist, der im Querschnitt vorzugsweise dreieckig, trapezförmig oder rechteckig ausgebildet ist. Der Steg kann den Innenraum des Profilkörpers dabei in zwei Hohlräume aufteilen, wobei in Bezug auf den Querschnitt jedem Hohlraum je ein Gegenstand zugeordnet ist. Zum Beispiel können so auf vorteilhafte Art und Weise je Verpackungseinheit zwei Gegenstände zu einer Gruppe zusammengefasst sein.

Der Steg kann mit Aussparungen versehene Stegseitenwände aufweisen, wobei die Aussparungen jeweils von einer Bodenebene ausgehend sich in Richtung einer Stegoberseite erstrecken und wobei in den Aussparungen jeweils ein Gegenstand teilweise aufgenommen oder aufnehmbar ist. Diese Ausgestaltung der Verpackungseinlage eignet sich insbesondere zur stehenden Lagerung länglicher Gegenstände, wobei eine Stirnseite des Gegenstands (z.B. ein Fläschchenboden) auf der Bodenebene aufliegen kann.

Weitere Vorteile können sich dadurch ergeben, wenn zur beidseitigen Fixierung der Gegenstände im Bereich der Bodenebene an den Stegseitenwänden und an den Seitenwandabschnitten jeweils einander gegenüberliegende Aussparungen angeordnet sind.

Auf der der Bodenebene gegenüberliegenden Seite können an den einander gegenüberliegenden Seitenwandabschnitten jeweils Brückenabschnitte anschliessen, die aufeinander zugerichtet sind und die durch einander überlappende Klebabschnitte miteinander verbunden sein können. Für eine vorteilhafte lagemässige Fixierung der Gegenstände im Bereich der der Bodenebene gegenüberliegenden Seite können die Brückenabschnitte mit Aussparungen zur teilweisen Aufnahme jeweils eines Gegenstands versehen sein.

Die Verpackung kann eine aus einem Zuschnitt bestehende Faltschachtel enthalten, in der die Verpackungseinlage eingesetzt oder einsetzbar ist.

Der Schachtelboden bildet den Bodenwandabschnitt der Verpackungseinlage, an den die Befestigungsabschnitte der Stege vorzugsweise befestigt und besonders bevorzugt geklebt sind. In dieser Anordnung lässt sich die Verpackungseinlage auf vorteilhafte Art und Weise in einer Schachtel integrieren. Zusätzlich ist der Schachtelboden derart mit Sollreisslinien ausgestaltet, dass die Verpackungseinlage aus der Faltschachtel herausdrückbar ist. Selbstverständlich kann der Schachtelboden durch alternative Gestaltungen andere Abtrenn-Arten vorgeben. Vorstellbar sind zum Beispiel Lösungen mit Trennfäden oder durch Perforationslinien vorgegebene Abreissstreifen zum Heraustrennen der Verpackungseinlage. Eine derartige Ausgestaltung des Schachtelbodens kann auch für Verpackungen mit konventionellen Verpackungseinlagen vorteilhaft sein. Für den letztgenannten Fall wäre es also nicht unbedingt erforderlich, Verpackungseinlagen mit Perforationslinien zu versehen.

Weitere Einzelmerkmale und Vorteile der Erfindung ergeben sich aus der nachfolgenden Beschreibung der Ausführungsbeispiele und aus den Zeichnungen. Es zeigen:
- Fig. 1: eine perspektivische Darstellung einer erfindungsgemäs- sen Verpackung mit einer Faltschachtel und einer darin eingesetzten Verpackungseinlage,
- Fig. 2: eine vergrösserte perspektivische Darstellung einer Verpackungseinheit, die von der Verpackungseinlage ge- mäss Fig. 1 abgetrennt wurde,
- Fig. 3: einen Zuschnitt für ein Zwischenteil, mit dem durch Aufrichten Stege für die Verpackungseinlage gebildet werden können,
- Fig. 4: einen Bodenabschnitt für die Verpackungseinlage in ver- kleinerter Darstellung,
- Fig. 5: einen Zuschnitt für die Faltschachtel gemäss Fig. 1,
- Fig. 6: eine perspektivische Darstellung einer Verpackung mit einer Faltschachtel und einer darin eingesetzten Verpa- ckungseinlage gemäss einem zweiten Ausführungsbeispiel, wobei jedoch eine Abdeckung von der Verpackungseinlage entfernt wurde,
- Fig. 7: eine perspektivische Darstellung der Verpackungseinlage aus Fig. 6 (mit Abdeckung),
- Fig. 8: eine perspektivische Darstellung einer Faltschachtel und einer daraus entnommenen Verpackungseinlage für ei- ne Verpackung gemäss einem dritten Ausführungsbeispiel,
- Fig. 9: einen Zuschnitt für die Faltschachtel gemäss Fig. 8,
- Fig. 10: eine Teilansicht eines Zuschnitts für eine Faltschach- tel mit einem gegenüber Fig. 9 modifizierten Schachtel- boden,
- Fig. 11: einen Zuschnitt für einen Profilkörper einer Verpa- ckungseinlage, in einer gegenüber Fig. 8 leicht modifi- zierten Form,
- Fig. 12: einen Bodenabschnitt für die Verpackungseinlage gemäss Fig. 8,
- Fig. 13: eine perspektivische Darstellung einer Verpackungsein- lage, gefertigt aus dem Zuschnitt gemäss Fig. 11,
- Fig. 14: eine perspektivische Darstellung einer Faltschachtel, in die die Verpackungseinlage gemäss Fig. 13 einsetzbar ist
- Fig. 15: eine perspektivische Darstellung eines weiteren Ausfüh- rungsbeispiels einer Verpackungseinlage, und
- Fig. 16: einen Querschnitt durch eine Verpackung mit einer Falt- schachtel und einer direkt an einen Schachtelboden be- festigten Verpackungseinlage.

Figur 1 zeigt eine insgesamt mit 1 bezeichnete Verpackung mit einer quaderförmigen Faltschachtel 2, deren Schachteldeckel geöffnet ist. In die Faltschachtel 2 ist eine Verpackungseinlage 3 zum lagemässigen Fixieren von Gegenständen eingesetzt, von der ein oberer, eine Abdeckung vorgebender Abschnitt 5 erkennbar ist. Mit 30 und 31 sind liegend in der Verpackungseinlage gelagerte Gegenstände bezeichnet. Der nachfolgend als Deckenwandabschnitt bezeichnete Abschnitt 5 ist mit vier, etwa schlangenlinienförmig ausgestalteten Sollreisslinien 15 versehen, mit deren Hilfe die Verpackungseinlage 3 in einzelne Verpackungseinheiten aufteilbar ist. Eine erste Verpackungseinheit ist mit 14 und eine benachbarte Verpackungseinheit ist mit 14' bezeichnet. Jeder Verpackungseinheit sind jeweils zwei Gegenstände zugeordnet, die in Bezug auf eine Längsrichtung hintereinander angeordnet sind (Längsrichtung ist mit einer Linie A angedeutet). Im vorliegenden Ausführungsbeispiel sind beispielhaft kleine Fläschchen gelagert, die dem Fachmann auch unter der Bezeichnung "Vial" bekannt sind. Von den Fläschchen sind in Fig. 1 jeweils Fläschchendeckel für das Fläschchen 31 und Fläschchenboden für das Fläschchen 30 erkennbar. Die Fläschchenpaare sind also alternierend in unterschiedlicher Ausrichtung nebeneinander angeordnet.

Aus Fig. 2, die eine einzelne, von der Verpackungseinlage abgetrennte Verpackungseinheit betrifft, ist deutlich erkennbar, dass jeder Verpackungseinheit zwei Gegenstände zugeordnet sind. Die sich in Längsrichtung A erstreckenden Fläschchen sind ersichtlicherweise hintereinander angeordnet. Die Fläschchen sind in durch Aussparungen 10, 11 vorgegebenen Auschnitten in den Stegen 6 und 7 aufgenommen. Die Stege 6 und 7 sind Teil einer Steganordnung, die einzelne, jeweils einer Verpackungseinheit zugeordnete Stegsegmente enthält. Bei den Stegen 6 und 7 handelt es sich um aus einer Bodenebene B aufgerichtete, quer zur Längsrichtung A sich erstreckende Hohlkörper, wobei das Stegprofil des Stegs selbst etwa trapezförmig und das Stegprofil des Stegs 7 etwa rechteckig ist. Die Stege 6 und 7 sind einem Zwischenteil zugeordnet, das mit einem unteren Abschnitt 4 fest verbunden ist. Für diesen bodenseitigen Abschnitt 4 wird nachfolgend die Bezeichnung "Bodenwandabschnitt" verwendet. Die Stege weisen weiter eine zum Bodenwandabschnitt 4 planparallele Stegoberseite und zwei Stegseitenwände auf. Da die beiden Stege ähnlich ausgestaltet sind, ist in Fig. 2 lediglich der Steg 6 im Detail bezeichnet (Stegoberseite: 16, Stegseitenwände: 17 und 18). An die Stegseitenwänden 17 und 18 schliessen seitlich Befestigungsabschnitte 19 und 20 an, die an den Bodenwandabschnitt 4 festgeklebt sind.

Fig. 2 zeigt sodann, dass die durch den Abtrennvorgang hervorgerufenen schlangenförmigen Trennlinien der einander gegenüberliegenden Abschnitte 4 und 5 etwa kongruent zueinander verlaufen. Ersichtlicherweise weist die Trennlinie in Längsrichtung verlaufende Teilabschnitte und schräg verlaufende Teilabschnitte auf. Der mit 45 bezeichnete, in Längsrichtung A verlaufende Teilabschnitt der Trennlinie liegt auf einer durch das stirnseitige Ende des Stegs 6 vorgegebene Trennebene. Der mit 46 bezeichnete Teilabschnitt verläuft ebenfalls in Längsrichtung und ist kongruent zur Stirnseite des Stegs 7 ausgebildet. Die beiden weiteren Teilabschnitte 47 und 48 sind (in Fig. 2 nicht dargestellten) Stegen zugeordnet, die versetzt zu den beiden Stegen 6 und 7 in der Verpackungseinlage angeordnet sind (vgl. aber z.B. Fig. 6). Auch sie verlaufen jeweils kongruent zu stirnseitigen Enden der ihnen zugeordneten Stege. Diese Stege sind der in Fig. 1 mit 14' bezeichneten Verpackungseinheit zugeordnet.

In Fig. 3 ist ein Zuschnitt für ein Zwischenteil der Verpackungseinlage gezeigt, aus dem die Stege durch einen Aufrichtvorgang erstellbar sind. Der Zuschnitt 32 besteht vorteilhaft aus Karton oder einem Kartonlaminat. Die punktstrichlierten und doppelpunktstrichlierten Linien entsprechen Falzlinien. Die strichlierten Linien stellen Perforationslinien dar, wobei die im rechten Winkel zum Pfeil A verlaufenden Perforationslinien ein einfaches Aufklappen beim Aufrichtvorgang der Stege ermöglichen. Lediglich die schräg verlaufenden Perforationslinien 25, 26 und 27 sind als Sollreisslinien ausgestaltet. Die Sollreisslinien ermöglichen ein Abtrennen einzelner Verpackungseinheiten. Die Sollreisslinien 25, 26 und 27 verlaufen kongruent zu den Sollreisslinien der Bodenwand- und Deckenwandabschnitte. Die Perforationslinien sind auch in allen übrigen Figuren durch strichlierte Linien angedeutet.

Im Zuschnitt ist eine Mehrzahl von Aussparungen angeordnet. Die Aussparungen 10 sind dabei dem Steg bzw. Stegsegment (6) und die Aussparung 11 dem Steg bzw. Stegsegment (7) zugeordnet (vgl. Fig. 2). Die weiteren Aussparungen 12 und 13 sind den versetzt zu den vorgängig erwähnten Stegen bzw. Stegsegmenten zugeordnet. Zwischen zwei benachbarten Stegsegmenten ist jeweils ein rechteckiger Ausschnitt im Zuschnitt 32 angeordnet. Der mit 24 bezeichnete Ausschnitt bildet nach dem Aufrichtvorgang einen Zwischenraum, der an den in Fig. 2 der mit 6 bezeichneten Steg anschliessen würde.

Fig. 4 betrifft eine Draufsicht auf einen Zuschnitt für den Deckenwandabschnitt 5, der mit schlangenförmigen Sollreisslinien 15 versehen ist. Der (nicht dargestellte) Bodenwandabschnitt ist - abgesehen von etwas grösseren Aussenabmessungen - in etwa gleichartig ausgestaltet.

Fig. 5 zeigt einen Zuschnitt 22 für die Faltschachtel. Der Zuschnitt 22 weist einen rechteckigen Abschnitt 21 auf, der den Schachtelboden bildet. Der Schachtelboden bildet eine Auflagefläche für den Bodenwandabschnitt (4) der Verpackungseinlage (vgl. Fig. 2). Derartige Faltschachteln sind seit längerer Zeit bekannt und gebräuchlich, weshalb auf eine detaillierte Erläuterung dieses Verpackungsteils verzichtet wird.

Fig. 6 betrifft eine Verpackung gemäss einem zweiten Ausführungsbeispiel, bei dem die Verpackungseinlage gegenüber dem ersten Ausführungsbeispiel geringfügig verändert ist. In Fig. 6 ist eine mit 1' bezeichnete Verpackungsanordnung gezeigt, die eine Faltschachtel 2 und eine darin eingesetzte Verpackungseinlage enthält, wobei der Verpackungseinlage jedoch die Abdeckung bzw. der Deckenwandabschnitt fehlt. In dieser Stellung (d.h. ohne Abdeckung) könnten die Gegenstände auf einfache Art und Weise liegend in die entsprechenden Aufnahmen in den Stegen der Verpackungseinlage abgelegt werden. In Figur 6 sind gegen Stegoberseiten 16 offene und durch die jeweiligen Aussparungen vorgegebene Ausschnitte zur Aufnahme jeweils eines Gegenstands erkennbar. Nachdem die Verpackungseinlage befüllt wurde, kann die Abdeckung aufgelegt und mit der Verpackungseinlage durch Kleben fest verbunden werden.

In Fig. 6 ist erkennbar, dass die in Bezug auf die Stegrichtung, die quer zur Längsrichtung A verläuft, voneinander beabstandete separate Stege 6, 7, 8, 9 aufweist. Zwischen den Stegen befindet sich ein Zwischenraum, in den jeweils ein Gegenstand aufnehmbar ist. Beispielhaft sind die einzelnen Stege einer mittleren, in Querrichtung verlaufenden Stegreihe mit 8, 8', 8" bezeichnet. Zwischen den Stegen 8 und 8'sowie 8' und 8" befindet sich jeweils ein solcher Zwischenraum.

Fig. 7 zeigt eine Verpackungseinlage 3 enthaltend zwei planparallel zueinander verlaufende und Sollreisslinien 15 aufweisende Abschnitte, und zwar der Bodenwandabschnitt 4 und der Deckenwandabschnitt 5. Der Abstand zwischen den planparallel zueinander verlaufenden Abschnitten 4 und 5 wird durch die Stege 6, 7, 8 und 9 überbrückt. Die in der Verpackungseinlage 2 lagemässig fixierten Gegenstände sind in Fig. 7 zum besseren Verständnis des Aufbaus nicht dargestellt.

In Unterschied zu den vorangegangenen Ausführungsbeispielen ist in Fig. 8 eine Verpackung mit einer Verpackungseinlage gezeigt, bei der die jeweils einer Verpackungseinheit 14 zugeordneten Paare von Gegenständen 30 und 31 nicht hintereinander, sondern nebeneinander in einer stehenden Lagerung angeordnet sind. Dies wird in Fig. 8 durch die zueinander etwa parallelen Längsachsen A₁ und A₂ veranschaulicht. Der Vial 30 erstreckt sich in Längsrichtung A₁, der Vial 31 erstreckt sich in Längsrichtung A₂. Die Verpackungseinlage 3 enthält fünf Verpackungseinheiten 14 bis 14^{IV}, wobei die mit 14 bezeichnete Verpackungseinheit von der restlichen Verpackungseinlage 14^{I} bis 14^{IV} abgetrennt wurde.

Die Verpackungseinlage weist einen Profilkörper 23 auf, der die nebeneinander angeordneten Zweiergruppen von Gegenständen 30 und 31 umgibt. Im Innenraum ist ein im Querschnitt dreieckiger Steg 6 angeordnet, der den Innenraum des Profilkörpers aufteilt. Der Profilkörper 23 weist zwei Seitenwandabschnitte 49 und 50 auf, die einander gegenüberliegen und die parallel zu den Längsrichtungen A₁/A₂ verlaufen. Auf der mit B angedeuteten Bodenebene liegt der Bodenwandabschnitt 40, auf dem die Klebabschnitte 19 und 20 des Profilkörpers 23 flächig anliegen und an diesen festgeklebt sind. An den Abschnitten 49 und 50 schliessen jeweils als Brückenabschnitte bezeichnete Abschnitte 33, 34 an, die schräg nach oben verlaufen. Zur Oberseite hin ist die Verpackungseinlage durch Klebabschnitte verschlossen, die einander überlappen und miteinander verklebt sind. In Fig. 8 ist ein an einen Brückenabschnitt 33 anschliessender Klebeabschnitt 35 erkennbar, der etwa planparallel zur Bodenebene B verläuft.

Der Steg 6 weist (in Fig. 8 nicht erkennbare) je mit Aussparungen versehene Stegseitenwände auf, wobei die Aussparungen jeweils von der Bodenebene B ausgehend sich in Richtung einer Stegoberseite 16 erstrecken und in diese Aussparungen jeweils ein Gegenstand 30, 31 teilweise aufgenommen ist. Zur beidseitigen lagemässigen Fixierung der Gegenstände 30, 31 sind im Bereich der Bodenebene sodann an den Seitenwandabschnitten 49, 50 jeweils diesen Aussparungen gegenüberliegende Aussparungen angeordnet. Die dem Seitenwandabschnitt 50 zugeordnete Aussparung ist in Fig. 8 erkennbar und mit 29 bezeichnet. Auf der der Bodenebene gegenüberliegenden Seite ist sodann eine Aussparung 37 im Brückenabschnitte 33 erkennbar, in welcher ersichtlicherweise die andere Stirnseite des Gegenstands 30 teilweise aufgenommen ist.

In Fig. 9 ist ein Zuschnitt 22 für die Faltschachtel aus Fig. 8 gezeigt. Die Figuren 10 und 14 betreffen eine Variante, bei der der Schachtelboden 21 mit Perforationslinien 43 und 44 versehen ist. Mit Hilfe dieser Sollreisslinien lässt sich eine Verpackungseinlage aus der Faltschachtel herausdrücken und danach die Verpackungseinheiten vereinzeln. Die Verpackungseinlage kann an den Schachtelboden angeklebt sein, wobei die äussere Sollreisslinie 43 den Umriss für den Bodenabschnitt der Verpackungseinlage vorgibt. Theoretisch ist es aber auch denkbar, dass ein die Verpackungseinlage vorgebender Profilkörper direkt an den Schachtelboden 21 festgeklebt wird. Auf einen weiteren separaten Bodenabschnitt kann also verzichtet werden.

Fig. 11 zeigt einen Zuschnitt für einen Profilkörper für eine Verpackung in der Art des dritten Ausführungsbeispiels. Wie aus den zugehörigen Fig. 13 hervorgeht, unterscheidet sich die Verpackungseinlage 3 durch eine leicht modifizierte Ausgestaltung der Brückenabschnitte 35 und 36. Im Übrigen sind die Verpackungseinlagen gleichartig ausgestaltet. Wie insbesondere aus der Darstellung des Zuschnitts 32 in Fig. 11 hervorgeht, sind im Bereich der Stege zum einfachen Abtrennen Schnittlinien 42 vorgesehen, wodurch die einzelnen Verpackungseinheiten einfacher von der Verpackungseinlage lösbar sind. Lediglich in den Seitenwandabschnitten 49 und 50 sowie in den an diese angrenzenden Abschnitten 19, 34 und 35 einerseits und 20, 33 und 36 anderseits sind Sollreisslinien 15 vorgesehen.

Fig. 12 zeigt einen Bodenwandabschnitt 40, der zum Vorgeben einzelner Verpackungseinheiten quer verlaufende Sollreisslinien 41 aufweist.

Anhand Fig. 15 ist erkennbar, dass eine Verpackungseinlage nicht zwingend eine Abdeckung bzw. einen Deckenwandabschnitt aufweisen muss. Die hier gezeigte Verpackungseinlage 3 besteht nur aus zwei Komponenten: einem Bodenwandabschnitt 4 und einem daran befestigten Teil, das einen mittleren Steg 6 bildet. Das Ausführungsbeispiel gemäss Fig. 15 unterscheidet sich von den vorhergehenden Ausführungsbeispielen dadurch, dass die Gegenstände 30 durch Aussparungen im Steg 6 durchgeführt sind. Anstatt die Gegenstände abzulegen müssen sie durch die geschlossen gestalteten Aussparungen eingeführt werden.

In Fig. 16 ist eine Verpackungsvariante gezeigt, bei der die aus nur einem Zuschnitt gebildete Verpackungseinlage 3 unmittelbar und ohne separaten Bodenwandabschnitt auf dem Schachtelboden aufliegt und an diesem festgeklebt ist. Mit anderen Worten ist der Bodenwandabschnitt 4 identisch mit dem Schachtelboden 21. Zum Herausdrücken der Verpackungseinlage ist der Schachtelboden 21 mit Perforationslinien 43 versehen.

## Patentansprüche

1. Verpackung mit einer Faltschachtel (2) enthaltend einen Schachtelboden (21) und mit einer Verpackungseinlage (3) zum lagemässigen Fixieren von Gegenständen (30, 31), die wenigstens einen Steg (6, 7, 8, 9) und im Steg angeordnete Aussparungen (10, 11, 12, 13) zur wenigstens teilweisen Aufnahme jeweils eines Gegenstandes (30, 31) aufweist, wobei der Steg auf einem bodenseitigen Abschnitt (4, 40) fixiert ist, und wobei wenigstens der bodenseitige Abschnitt (4, 40) jeweils derart mit Sollreisslinien (15) zum Vorgeben abreissbarer Verpackungseinheiten (14) versehen ist,
dass eine Verpackungseinheit (14) mit einem Gegenstand oder mit einer Gruppe von Gegenständen von der Verpackungseinlage (3) abtrennbar ist, **dadurch gekennzeichnet, dass** der Schachtelboden (21) den bodenseitigen Abschnitt (4, 40) der Verpackungseinlage (3) bildet und dass der Schachtelboden (21) derart mit Sollreisslinien (43, 44) ausgestaltet ist, dass die Verpackungseinlage (3) von der Faltschachtel (2) abtrennbar ist.

2. Verpackung nach Anspruch 1, **dadurch gekennzeichnet, dass** die Verpackungseinlage neben dem bodenseitigen Abschnitt (4, 40) wenigstens einen weiteren Abschnitt (5) oder mehrere weitere Abschnitte (49, 50) aufweist, wobei
zwei Abschnitte einander gegenüberliegen und miteinander verbunden oder verbindbar sind und dass auch der weitere Abschnitt (5) oder die weiteren Abschnitte (49, 50) mit Sollreisslinien (15) versehen sind.

3. Verpackung nach Anspruch 1 oder 2, **dadurch gekennzeichnet, dass** zum Vorgeben der abreissbaren Verpackungseinheiten (14) auch der Steg (6, 7, 8, 9) mit Sollreisslinien (42) versehen ist.

4. Verpackung nach Anspruch 1 oder 2, **dadurch gekennzeichnet, dass** auf dem bodenseitigen Abschnitt (4, 40) mehrere separate Stege in Stegrichtung nebeneinander angeordnet sind und dass die Sollreisslinien (15) zwischen den Stegen (8, 8', 8") verlaufen.

5. Verpackung nach Anspruch 1 oder 2 oder 4, **dadurch gekennzeichnet, dass** auf dem bodenseitigen Abschnitt (4, 40) separate Stege (6, 7, 8, 9) versetzt zueinander angeordnet sind und dass die Sollreisslinien (15) dem Versatz der Stegsegmente (6, 7, 8, 9) folgen.

6. Verpackung nach einem der Ansprüche 1, 2, 4 oder 5, **dadurch gekennzeichnet, dass** auf dem bodenseitigen Abschnitt (4, 40) einzelne, in Bezug auf eine Stegrichtung voneinander beabstandete Stegsegmente (6, 7, 8, 9) angeordnet sind, wobei jedes Stegsegment (6, 7, 8, 9) mit einer Aussparung (10, 11, 12, 13) zur Aufnahme eines Gegenstandes (30, 31) versehen ist und wobei in dem durch den Abstand zwischen zwei Stegsegmenten (8, 8'; 8', 8") gebildeten Zwischenraum ein Gegenstand (30) aufnehmbar ist.

7. Verpackung nach einem der Ansprüche 1 bis 6, **dadurch gekennzeichnet, dass** der Steg (6, 7, 8, 9) eine Mehrzahl von gegen eine Stegoberseite (16) offene Aussparungen zur Aufnahme jeweils eines Gegenstandes (30, 31) aufweist, und dass die Verpackungseinlage (3) weiter eine an der Stegoberseite (16) festgeklebte Abdeckung zum Versperren der gegen die Stegoberseite offenen Aussparungen aufweist, wobei die Abdeckung durch durch einen dem bodenseitigen Abschnitt (4) gegenüberliegenden Deckenwandabschnitt (5) gebildet wird.

8. Verpackung nach einem der Ansprüche 1 bis 7, **dadurch gekennzeichnet, dass** die Verpackungseinlage zum Bilden von Gruppen mit jeweils wenigstens zwei Gegenständen (30, 31) je Verpackungseinheit (14) wenigstens zwei in einem Abstand zueinander angeordnete, parallele Stege (6, 7, 8, 9) aufweist, wobei jeder Steg (6, 7, 8, 9) gegen eine Stegoberseite (16) offene Aussparungen zur Aufnahme jeweils eines Gegenstandes (30, 31) aufweist.

9. Verpackung nach einem der Ansprüche 1 bis 8, **dadurch gekennzeichnet, dass** wenigstens ein Steg (6) ein aus einer Bodenebene aufgerichteter Hohlkörper mit zwei Stegseitenwänden (17, 18) und mit einer planparallel zur Bodenebene verlaufenden Stegoberseite (16) ist und dass seitlich an den Stegseitenwänden (17, 18) auf der Bodenebene angeordnete Befestigungsabschnitte (19, 20) anschliessen.

10. Verpackung nach einem der Ansprüche 1 bis 4, **dadurch gekennzeichnet, dass** die Verpackungseinlage (3) einen aus einem Zuschnitt (20) gefertigten und durch Klebe- und Falzoperationen geschaffenen Profilkörper (23) bildet, der in Bezug auf seinen Querschnitt einen Gegenstand oder eine Gruppe von Gegenständen (30, 31) umgibt und in den der Steg (6) integriert ist.

11. Verpackung nach Anspruch 10, **dadurch gekennzeichnet, dass** der Steg (6) den Innenraum des Profilkörpers (23) in zwei Hohlräume aufteilt, wobei in Bezug auf den Querschnitt jedem Hohlraum je ein Gegenstand zugeordnet ist.

12. Verpackung nach Anspruch 10 oder 11, **dadurch gekennzeichnet, dass** der Steg (6) mit den Aussparungen (10) versehene Stegseitenwände (17, 18) aufweist, wobei die Aussparungen (10) jeweils von einer Bodenebene (B) ausgehend sich in Richtung einer Stegoberseite (16) erstrecken.

13. Verpackung nach Anspruch 12, **dadurch gekennzeichnet, dass** zur beidseitigen lagemässigen Fixierung der Gegenstände (30, 31) im Bereich der Bodenebene an den Stegseitenwänden (17, 18) und an einander gegenüberliegenden Abschnitten (49, 50) jeweils einander gegenüberliegende Aussparungen (10, 28; 11, 29) angeordnet sind.

14. Verpackung nach einem der Ansprüche 12 oder 13, **dadurch gekennzeichnet, dass** auf der der Bodenebene (B) gegenüberliegenden Seite an einander gegenüberliegenden Abschnitten (49, 50) Brückenabschnitte (33, 34) anschliessen, die aufeinander zugerichtet und die an überlappenden Klebabschnitten (35, 36) miteinander verbunden sind.

15. Verpackung nach Anspruch 14, **dadurch gekennzeichnet, dass** die Brückenabschnitte (33, 34) mit Aussparungen (37, 38) zur teilweisen Aufnahme jeweils eines Gegenstands (30, 31) versehen sind.

16. Verpackung nach einem der Ansprüche 1 bis 15, **dadurch gekennzeichnet, dass** die Faltschachtel (2) aus einem Zuschnitt besteht.

## Claims

1. Package with a folding box (2) comprising a box base (21) and with a package insert (3) for fixing objects (30, 31) in place, comprising at least one web (6, 7, 8, 9) and, arranged in the web, recesses (10, 11, 12, 13) which each at least partially receive an object (30, 31), which web is fixed on a bottom section (4, 40), and at least the bottom section (4, 40) being in each case provided with predetermined tear lines (15) for predefining tear-off package units (14), in such a way that a package unit (14), with an object or with a group of objects, can be separated from the package insert (3), **characterized in that** the box base (21) forms the bottom section (4, 40) of the package insert (3) and **in that** the box base (21) is provided with predetermined tear lines (43, 44) in such a way that the package insert (3) can be separated from the folding box (2).

2. Package according to Claim 1, **characterized in that** the package insert has, in addition to the bottom section (4, 40), at least one further section (5) or several further sections (49, 50), two sections lying opposite each other and being connected or connectable to each other, and **in that** the further section (5) or the further sections (49, 50) are also provided with predetermined tear lines (15).

3. Package according to Claim 1 or 2, **characterized in that** the web (6, 7, 8, 9) is also provided with predetermined tear lines (42) for predefining the tear-off package units (14).

4. Package according to Claim 1 or 2, **characterized in that** several separate webs are arranged next to one another in the web direction on the bottom section (4, 40), and **in that** the predetermined tear lines (15) extend between the webs (8, 8', 8") .

5. Package according to Claim 1 or 2 or 4, **characterized in that** separate webs (6, 7, 8, 9) are arranged offset from one another on the bottom section (4, 40), and **in that** the predetermined tear lines (15) follow the offset arrangement of the web segments (6, 7, 8, 9).

6. Package according to one of Claims 1, 2, 4 or 5, **characterized in that** individual web segments (6, 7, 8, 9), spaced apart from one another in relation to a web direction, are arranged on the bottom section (4, 40), each web segment (6, 7, 8, 9) being provided with a recess (10, 11, 12, 13) for receiving an object (30, 31), and an object (30) being able to be received in the gap formed by the space between two web segments (8, 8'; 8', 8") .

7. Package according to one of Claims 1 to 6, **characterized in that** the web (6, 7, 8, 9) has a plurality of recesses which are open toward a top face (16) of the web and which each receive an object (30, 31), and **in that** the package insert (3) also has a cover, which is affixed to the top face (16) of the web and which closes off the recesses open toward the top face of the web, said cover being formed by a top wall section (5) lying opposite the bottom section (4).

8. Package according to one of Claims 1 to 7, **characterized in that** the package insert, for the purpose of forming groups with in each case at least two objects (30, 31) per package unit (14), has at least two parallel webs (6, 7, 8, 9) spaced apart from each other, each web (6, 7, 8, 9) having recesses that are open toward a top face (16) of the web and that each receive an object (30, 31).

9. Package according to one of Claims 1 to 8, **characterized in that** at least one web (6) is a hollow body standing upright from a base plane and provided with two web side-walls (17, 18) and with a web top face (16) extending parallel to the base plane, and **in that** the web side-walls (17, 18) are laterally adjoined by fastening sections (19, 20) arranged on the base plane.

10. Package according to one of Claims 1 to 4, **characterized in that** the package insert (3) forms a profiled body (23) which is produced from one blank (20) and which is formed by adhesive bonding and folding operations, which profiled body (23) in terms of its cross-section surrounds an object or a group of objects (30, 31) and has the web (6) integrated therein.

11. Package according to Claim 10, **characterized in that** the web (6) divides the interior of the profiled body (23) into two cavities, with one object being assigned to each cavity in terms of the cross-section.

12. Package according to Claim 10 or 11, **characterized in that** the web (6) has web side-walls (17, 18) which are provided with the recesses (10), the recesses (10) each extending, starting from a base plane (B), in the direction of a top face (16) of the web.

13. Package according to Claim 12, **characterized in that**, in order to fix the objects (30, 31) in place on both sides in the area of the base plane, mutually opposite recesses (10, 28; 11, 29) are arranged on the web side-walls (17, 18) and on mutually opposite sections (49, 50).

14. Package according to one of Claims 12 or 13, **characterized in that**, on the face lying opposite the base plane (B), mutually opposite sections (49, 50) are adjoined by bridge sections (33, 34) which are oriented toward each other and which are connected to each other at overlapping adhesive sections (35, 36).

15. Package according to Claim 14, **characterized in that** the bridge sections (33, 34) are provided with recesses (37, 38) which each partially receive an object (30, 31).

16. Package according to one of Claims 1 to 15, **characterized in that** the folding box (2) consists of one blank.

## Revendications

1. Emballage avec une boîte pliante (2) comprenant un fond de boîte (21) et avec une garniture d'emballage (3) pour la fixation de la position d'objets (30, 31), qui présente au moins une nervure (6, 7, 8, 9) et des découpes (10, 11, 12, 13) pratiquées dans la nervure en vue d'y loger au moins partiellement chaque fois un objet (30, 31), dans lequel la nervure est fixée sur une partie du côté fond (4, 40), et dans lequel au moins la partie du côté fond (4, 40) est respectivement pourvue de lignes de déchirure désirée (15) destinées à prédéterminer des unités d'emballage déchirables (14), de telle manière qu'une unité d'emballage (14) avec un objet ou avec un groupe d'objets puisse être séparée de la garniture d'emballage (3), **caractérisé en ce que** le fond de boîte (21) forme la partie du côté fond (4, 40) de la garniture d'emballage (3) et **en ce que** le fond de boîte (21) est doté de lignes de déchirure désirée (43, 44) de telle manière que la garniture d'emballage (3) puisse être séparée de la boîte pliante (2).

2. Emballage selon la revendication 1, **caractérisé en ce que** la garniture d'emballage présente, en plus de la partie du côté fond (4, 40), au moins une autre partie (5) ou plusieurs autres parties (49, 50), dans lequel deux parties sont disposées en face l'une de l'autre et sont ou peuvent être reliées l'une à l'autre et **en ce que** l'autre partie (5) ou les autres parties (49, 50) sont également munies de lignes de déchirure désirée (15) .

3. Emballage selon la revendication 1 ou 2, **caractérisé en ce que** la nervure (6, 7, 8, 9) est également munie de lignes de déchirure désirée (42) afin de prédéterminer les unités d'emballage déchirables (14).

4. Emballage selon la revendication 1 ou 2, **caractérisé en ce que** plusieurs nervures séparées sont disposées l'une à côté de l'autre dans la direction des nervures sur la partie du côté fond (4, 40) et **en ce que** les lignes de déchirure désirée (15) s'étendent entre les nervures (8, 8', 8").

5. Emballage selon la revendication 1 ou 2 ou 4, **caractérisé en ce que** des nervures séparées (6, 7, 8, 9) décalées l'une par rapport à l'autre sont disposées sur la partie du côté fond (4, 40) et **en ce que** les lignes de déchirure désirée (15) suivent le décalage des segments de nervures (6, 7, 8, 9).

6. Emballage selon l'une quelconque des revendications 1, 2, 4 ou 5, **caractérisé en ce que** des segments de nervures (6, 7, 8, 9) espacés l'un de l'autre dans une direction de nervure sont disposés sur la partie du côté fond (4, 40), dans lequel chaque segment de nervure (6, 7, 8, 9) est muni d'une découpe (10, 11, 12, 13) en vue d'y loger un objet (30, 31) et dans lequel un objet (30) peut être logé dans l'espace intermédiaire formé par l'écartement entre deux segments de nervures (8, 8'; 8', 8").

7. Emballage selon l'une quelconque des revendications 1 à 6, **caractérisé en ce que** la nervure (6, 7, 8, 9) présente une pluralité de découpes ouvertes vers un côté supérieur de nervure (16) destinées à recevoir chacune un objet (30, 31), et **en ce que** la garniture d'emballage (3) présente en outre un couvercle fixé par collage au côté supérieur de nervure (16) pour fermer les découpes ouvertes vers le côté supérieur de nervure, dans lequel le couvercle est formé par une partie de paroi de plafond (5) disposée en face de la partie du côté fond (4).

8. Emballage selon l'une quelconque des revendications 1 à 7, **caractérisé en ce que** la garniture d'emballage présente au moins deux nervures parallèles (6, 7, 8, 9) disposées à distance l'une de l'autre, pour former des groupes avec chaque fois au moins deux objets (30, 31) par unité d'emballage (14), dans lequel chaque nervure (6, 7, 8, 9) présente des découpes ouvertes vers un côté supérieur de nervure (16) en vue d'y loger chaque fois un objet (30, 31).

9. Emballage selon l'une quelconque des revendications 1 à 8, **caractérisé en ce qu'**au moins une nervure (6) est un corps creux érigé à partir d'un plan de fond avec deux parois latérales de nervure (17, 18) et avec un côté supérieur de nervure (16) et **en ce que** des parties de fixation (19, 20) disposées sur le plan de fond se raccordent latéralement aux parois latérales de nervure (17, 18).

10. Emballage selon l'une quelconque des revendications 1 à 4, **caractérisé en ce que** la garniture d'emballage (3) forme un corps profilé (23) fabriqué à partir d'un coupon (20) et créé par des opérations de collage et de pliage, qui entoure par rapport à sa section transversale un objet ou un groupe d'objets (30, 31) et dans lequel la nervure (6) est intégrée.

11. Emballage selon la revendication 10, **caractérisé en ce que** la nervure (6) divise l'espace intérieur du corps profilé (23) en deux logettes, dans lequel un objet est respectivement associé à chaque logette par rapport à la section transversale.

12. Emballage selon la revendication 10 ou 11, **caractérisé en ce que** la nervure (6) présente des parois latérales de nervure (17, 18) dotées des découpes (10), dans lequel les découpes (10) s'étendent chaque fois à partir d'un plan de fond (B) en direction d'un côté supérieur de nervure (16).

13. Emballage selon la revendication 12, **caractérisé en ce que** des découpes (10, 28; 11, 29) respectivement opposées l'une à l'autre sont disposées sur les parois latérales de nervure (17, 18) et sur des parties opposées l'une à l'autre (49, 50), dans la région du plan de fond, pour la fixation des objets (30, 31) en position des deux côtés.

14. Emballage selon l'une des revendications 12 ou 13, **caractérisé en ce que** des parties de pont (33, 34) se raccordent à des parties (49, 50) opposées l'une à l'autre sur le côté opposé au plan de fond (B), et sont mises l'une sur l'autre et assemblées l'une à l'autre dans des parties de collage (35, 36) qui se recouvrent.

15. Emballage selon la revendication 14, **caractérisé en ce que** les parties de pont (33, 34) sont dotées de découpes (37, 38) destinées à recevoir partiellement chacune un objet (30, 31).

16. Emballage selon l'une quelconque des revendications 1 à 15, **caractérisé en ce que** la boîte pliante (2) se compose d'un coupon.
